# FASCICULE DE BREVET EUROPEEN

(11) **EP 1 748 145 B1**
(45) Date de publication et mention de la délivrance du brevet: **04.03.2009**
(21) Numéro de dépôt: 06014980.4
(22) Date de dépôt: 19.07.2006
(51) Int. Cl.: E06B 9/32

(54) **Dispositif d'émission d'ordres de commande pour store motorisé à lames orientables**
Einrichtung zum Senden von Steueraufträgen für motorisch angetriebene Markise mit schwenkbaren Lamellen
Device for sending control orders for a motorised shutter with adjustable slats

(30) Priorité: 25.07.2005 FR 0507888
(43) Date de publication de la demande: 31.01.2007
(73) Titulaire: Somfy SAS, 74300 Cluses (FR)
(72) Inventeur: Bejean, Alain, 74540 Gruffy (FR); Dupielet, Norbert, 74700 Sallanches (FR); Poulet, Olivier, 74250 Fillinges (FR)
(74) Mandataire: Bugnion Genève

(56) Documents cités:
- EP-A- 1 486 640

## Description

L'invention concerne un dispositif d'émission d'ordres de commande d'un store à lames orientables motorisé, comprenant des boutons de commande et un élément mobile de commande déplaçable dans deux sens selon une direction théorique de manipulation, ces boutons de commande et cet élément mobile de commande étant disposés sur une première face du dispositif d'émission.

La demande EP 1 486 640, qui est incorporée par référence à la présente demande, décrit un dispositif d'émission d'ordres 30 (représenté à la figure 1) pour commander des mouvements des lames d'un store. Les lames sont déplaçables en translation par appui sur des boutons de commande 31, 32 et déplaçables en rotation par manipulation d'une molette de commande 33. Un tel dispositif permet de rendre plus intuitives les actions nécessaires pour commander le store. Cependant, les manipulations de la molette posent problèmes. En effet, contrairement à un appui sur un bouton où, une fois le bouton enfoncé, le geste de l'utilisateur est bloqué, rien ne permet sur le dispositif de commande d'arrêter le geste de l'utilisateur lors de la manipulation de la molette. Si ce geste se prolonge au-delà de la molette, il peut donner lieu à des appuis intempestifs sur des boutons de commande 31, 32.

En outre, il a été remarqué que la proximité de boutons destinés à commander des mouvements des lames dans des sens opposés donne souvent lieu à des erreurs de manipulations par l'utilisateur. Ce problème pourrait être résolu en éloignant les boutons l'un de l'autre, mais ceci se ferait au prix d'un dispositif de commande moins compact.

Le but de l'invention est de fournir un dispositif d'émission d'ordres permettant de remédier aux inconvénients précités et d'améliorer les dispositifs connus de l'art antérieur. En particulier, l'invention propose un dispositif d'émission d'ordres permettant d'éviter l'occurrence d'actions non intentionnelles de l'utilisateur en évitant d'une part que des gestes non contrôlés par l'utilisateur ne donnent lieu à des appuis sur des boutons et en évitant d'autre part que les fonctions des boutons soient confondues par l'utilisateur.

Dans un premier mode de réalisation, le dispositif d'émission d'ordres selon l'invention est caractérisé par la partie caractérisante de la revendication 1.

Dans un deuxième mode de réalisation, le dispositif d'émission d'ordres selon l'invention est caractérisé par la partie caractérisante de la revendication 2.

Il a en effet été remarqué que la présence d'une molette sur un dispositif d'émission fournit à l'utilisateur un excellent repère tactile pour déterminer la position de sa main relativement au dispositif. Ainsi, en disposant un premier bouton commandant les mouvements (notamment les mouvements de translation) des lames dans un sens d'un côté de la molette et un autre bouton commandant les mouvements des lames dans l'autre sens de l'autre côté de la molette, on évite que l'utilisateur confonde les boutons.

Différentes variantes de réalisation du dispositif selon l'invention sont définies par les revendications dépendantes 3 à 6.

Le dessin annexé représente, à titre d'exemple, différentes variantes de réalisation d'un dispositif d'émission d'ordres de commande d'un store à lames selon l'invention.
La figure 1 est un schéma d'un dispositif d'émission d'ordres connu de l'art antérieur.
La figure 2 est un schéma d'un dispositif d'émission selon l'invention commandant un store.
Les figures 3, 4, 5 et 6 sont des vues de détail des différentes variantes de réalisation du dispositif d'émission, la figure 4 étant une vue en coupe et la figure 5 étant une vue latérale.

Le dispositif 1 de store à lames orientables motorisé représenté à la figure 2 comprend un émetteur d'ordres 2 muni d'une première interface de commande 2a et d'une deuxième interface de commande 2b, un récepteur d'ordres 6 lié à un ensemble mécanique 4 comprenant des lames horizontales 5 orientables autour de leur axe, un moteur 3 d'orientation des lames et un moteur 3' de déplacement vertical des lames. Les mouvements de déplacement vertical et d'orientation des lames peuvent être obtenus par l'action d'un unique moteur.

La première interface de commande 2a comprend deux boutons de commande 11, 12, Les boutons 11 et 12 permettent, de façon classique, de commander respectivement la montée et la descente des lames du store en activant le moteur 3'.

La deuxième interface de commande 2b comprend une molette. Cette molette, représentée aux figures 3 et 4, est mobile en rotation autour d'un axe D2. Elle permet par exemple d'actionner un premier ou un deuxième contact électrique selon son sens de déplacement et de commander en conséquence la rotation du moteur 3 dans un sens ou dans l'autre.

Les deux interfaces sont disposées sur une même face 24 du dispositif de commande dite face avant. Cette face n'est pas nécessairement plane.

La molette peut être remplacée par un autre élément mobile tel qu'un bouton 2b' à bascule mobile en rotation autour d'un axe D2' entre deux butées (comme représenté à la figure 5) ou un curseur mobile entre deux butées dans une rainure réalisée sur la face avant du dispositif d'émission. Pour manoeuvrer cet élément, il est nécessaire que l'utilisateur exerce une action sur celui-ci selon une direction théorique de manipulation définie comme la projection du déplacement d'un point quelconque de l'élément sur la face avant du dispositif d'émission lorsque celui-ci est manipulé, Cette direction est représentée par l'axe D1.

L'avantage lié aux formes de réalisations de l'élément mobile, est leur mode d'actionnement: en effet, pour manoeuvrer l'élément mobile, l'utilisateur doit le faire glisser et accompagner son mouvement. Ceci est particulièrement intuitif pour la commande de l'orientation des lames dans la mesure où le mouvement est lent et surveillé par l'utilisateur, tout au long de la manoeuvre d'orientation des lames.

Cependant, pour éviter qu'un geste de manoeuvre de l'élément mobile prolongé de manière non intentionnelle par l'utilisateur au-delà de l'élément mobile sur la face avant ne déclenche l'émission d'un ordre, on prévoit sur la face avant du dispositif d'émission une zone d'exclusion A, c'est-à-dire une zone dans laquelle une action mécanique exercée sur le dispositif d'émission ne provoque pas d'émission d'ordre à destination du récepteur d'ordres 6. Dans cette zone, il est nécessaire qu'aucun bouton ne soit disposé ou tout au moins qu'aucun bouton ne soit entièrement disposé. En effet, la géométrie d'un bouton peut empiéter sur cette zone pourvu qu'une action sur le bouton à ce niveau ne provoque pas d'émission d'ordre à destination du récepteur d'ordres 6.

Cette zone d'exclusion s'étend au moins de part et d'autre de l'élément mobile selon la direction théorique de manipulation et est adjacente à l'élément mobile. Elle s'étend en outre suffisamment pour qu'un geste de manoeuvre de l'élément mobile prolongé de manière non intentionnelle par l'utilisateur au-delà de l'élément mobile sur la face avant ne déclenche l'émission d'un ordre

Dans une première variante de réalisation, la zone d'exclusion A est délimitée par deux droites C1, C2 se croisant au centre de l'élément mobile et formant un angle α de 60° dont la bissectrice est parallèle à la direction théorique de manipulation.

La zone d'exclusion est en outre être délimitée par un cercle 21 centré sur l'élément mobile et distant d'une distance d de l'élément mobile, cette distance étant égale à 20 mm.

Dans une variante préférée, l'angle a vaut 50° et la distance d vaut 10mm.

Avantageusement, le dispositif d'émission comprend, dans la zone d'exclusion A, au moins une butée 22 formant protubérance par rapport au niveau de la face avant 24 à proximité de l'élément mobile, par exemple dans la zone référencée B sur la figure 4. Cette butée peut par exemple consister en une pente sur la face avant (comme représenté à la figure 4) ou en un bossage. Une telle butée permet de limiter les gestes de manoeuvre de l'élément mobile susceptibles d'être prolongés de manière non intentionnelle par l'utilisateur au-delà de l'élément mobile sur la face avant. De préférence, une telle butée est disposée de part et d'autre de l'élément mobile.

Les boutons de commande 11 et 12 sont disposés sur la face avant du dispositif d'émission de part et d'autre de l'élément mobile, de préférence, selon la direction perpendiculaire à la direction théorique de manoeuvre. Les boutons peuvent être disposés symétriquement par rapport à l'élément mobile.

Dans une variante de réalisation représentée à la figure 6, le dispositif de commande peut présenter d'autres boutons de commande. Il peut notamment présenter des boutons 13 et 14 commandant respectivement le déplacement des, lames vers une position intermédiaire haute et le déplacement des lames vers une position intermédiaire basse ou les déplacements des lames à vitesse réduite. Dans le cas où le dispositif d'émission comprend quatre boutons, ceux-ci peuvent être disposés les uns par rapport aux autres symétriquement par rapport aux axes D1 et D2.

Les boutons de commandes présentent par exemple la forme de portions de couronne.

Avantageusement, l'élément mobile peut être utilisé pour commander l'arrêt du mouvement des lames en exerçant sur celui-ci une pression suivant un axe D3 sensiblement perpendiculaire. Ainsi, un troisième contact est nécessaire pour réaliser cette fonction. Son fonctionnement est analogue à celui décrit au paragraphe 37 de la publication de la demande EP 1 486 640 A1.

Le dispositif d'émission d'ordres peut être une télécommande filaire telle que décrit précédemment, mais il peut aussi consister en une télécommande portable sans fil, communiquant par exemple par le biais d'ondes radioélectriques ou infrarouges avec le récepteur d'ordres. Dans ce cas, les diverses actions exercées sur les différents boutons de commande, curseurs ou molettes sont traduits dans le dispositif d'émission par un dispositif électronique en un signal électromagnétique.

Le dispositif d'émission selon l'invention peut évidemment être utilisé pour commander tout type de store ou de rideau à lames orientables.

## Revendications

1. Dispositif (2) d'émission d'ordres de commande d'un store (4) à lames orientables (5) motorisé, comprenant des boutons de commande (11, 12, 13, 14) et un élément mobile de commande (2b ; 2b') déplaçable dans deux sens selon une direction théorique de manipulation (D1), ces boutons de commande et cet élément mobile de commande étant disposés sur une première face (24) du dispositif d'émission, **caractérisé en ce que** les boutons (11, 12, 13, 14) sont agencés hors d'une zone d'exclusion (A) délimitée par deux droites (C1, C2) se croisant au centre de l'élément mobile et formant un angle (α) de 60° dont la bissectrice est parallèle à la direction théorique de manipulation et par un cercle (21) centré sur l'élément mobile et distant de celui-ci d'une distance (d) valant 20 mm et **en ce que** les boutons (11, 12, 13, 14) commandant des mouvements des lames en sens opposés sont disposés de part et d'autre de l'élément mobile (2b ; 2b').

2. Dispositif (2) d'émission d'ordres de commande d'un store (4) à lames orientables (5) motorisé, comprenant des boutons de commande (11, 12, 13, 14) et un élément mobile de commande (2b ; 2b') déplaçable dans deux sens selon une direction théorique de manipulation (D1), ces boutons de commande et cet élément mobile de commande étant disposés sur une première face (24) du dispositif d'émission, **caractérisé en ce que** les boutons (11, 12, 13, 14) sont agencés hors d'une zone d'exclusion (A) délimitée par deux droites (C1, C2) se croisant au centre de l'élément mobile et formant un angle (α) de 50° dont la bissectrice est parallèle à la direction théorique de manipulation et par un cercle (21) centré sur l'élément mobile et distant de celui-ci d'une distance (d) valant 10 mm et **en ce que** les boutons (11, 12, 13, 14) commandant des mouvements des lames en sens opposés sont disposés de part et d'autre de l'élément mobile (2b ; 2b').

3. Dispositif (2) selon l'une des revendications précédentes, **caractérisé en ce qu'**il comprend, dans la zone d'exclusion, au moins une butée (22) formant protubérance par rapport à la première face à proximité de l'élément mobile.

4. Dispositif (2) selon l'une des revendications précédentes, **caractérisé en ce qu'**il comprend quatre boutons disposés symétriquement par rapport à la projection sur la première face de la direction théorique de manipulation et par rapport à la perpendiculaire à cette projection passant par le centre de l'élément mobile.

5. Dispositif (2) selon l'une des revendications précédentes, **caractérisé en ce qu'**il comprend un contact électrique associé à un déplacement de l'élément mobile selon une direction (D3) sensiblement perpendiculaire à la première face, ce contact permettant de commander un arrêt du mouvement des lames.

6. Dispositif (2) selon l'une des revendications précédentes, **caractérisé en ce que** l'élément mobile est une molette mobile (2b) en rotation autour d'un axe (D2), un curseur déplaçable en translation ou un bouton (2b') basculable par rotation autour d'un axe (D2').

## Claims

1. A command-transmitting device (2) for controlling a motorized blind (4) with orientable slats (5), comprising control buttons (11, 12, 13, 14) and a movable control element (2b; 2b') movable in two directions along a theoretical axis of operation (D1), these control buttons and this movable control element being arranged on a first face (24) of the transmitting device, **characterized in that** the buttons (11, 12, 13, 14) are positioned outside of an exclusion zone (A) defined by two straight lines (C1, C2) intersecting in the center of the movable element and forming an angle (α) of 60°, the bisector of which is parallel to the theoretical axis of operation, and by a circle (21) whose center is on the center of the movable element and which is separated from the movable element by a distance (d) of 20 mm, and **in that** the buttons (11, 12, 13, 14) controlling the movements of the slats in opposite directions are arranged on either side of the movable element (2b; 2b').

2. A command-transmitting device (2) for controlling a motorized blind (4) with orientable slats (5), comprising control buttons (11, 12, 13, 14) and a movable control element (2b; 2b') movable in two directions along a theoretical axis of operation (D1), these control buttons and this movable control element being arranged on a first face (24) of the transmitting device, **characterized in that** the buttons (11, 12, 13, 14) are positioned outside of an exclusion zone (A) defined by two straight lines (C1, C2) intersecting in the center of the movable element and forming an angle (α) of 50°, the bisector of which is parallel to the theoretical axis of operation, and by a circle (21) whose center is on the center of the movable element and which is separated from the movable element by a distance (d) of 10 mm, and **in that** the buttons (11, 12, 13, 14) controlling the movements of the slats in opposite directions are arranged on either side of the movable element (2b; 2b').

3. Device (2) as claimed in one of the preceding claims, **characterized in that** it comprises, in the exclusion zone, at least one end stop (22) forming a protuberance on the first face near the movable element.

4. Device (2) as claimed in one of the preceding claims, **characterized in that** it comprises four buttons arranged symmetrically relative to the projection onto the first face of the theoretical axis of operation and to the perpendicular to this projection passing through the center of the movable element.

5. Device (2) as claimed in one of the preceding claims, **characterized in that** it comprises an electrical contact associated to a movement of the movable element in a direction (D3) essentially perpendicular to the first face, this contact allowing to control a stop of the movement of the slats.

6. Device (2) as claimed in one of the preceding claims, **characterized in that** the movable element is a wheel (2b) rotatable about an axis (D2), a translationally movable slider, or a button (2b') that can be rocked rotationally about an axis (D2').

## Patentansprüche

1. Vorrichtung (2) zur Aussendung von Steuerbefehlen für einen motorisch angetriebenen Rolladen (4) oder eine motorisch angetriebene Markise mit schwenkbaren Lamellen (5), mit Steuerknöpfen (11, 12, 13, 14) und mit einem beweglichen Steuerelement (2b, 2b'), das längs einer theoretischen Bedienungsrichtung (D1) in zwei Richtungen verstellbar ist, wobei diese Steuerknöpfe und dieses bewegliche Steuerelement auf einer ersten Seite (24) der Sendevorrichtung angeordnet sind, **dadurch gekennzeichnet, dass** die Knöpfe (11, 12, 13, 14) ausserhalb einer Ausschlusszone (A) angeordnet sind, welche durch zwei Geraden (C1, C2), die sich im Zentrum des beweglichen Elements schneiden und einen Winkel (a) von 60° bilden, dessen Winkelhalbierende parallel zur theoretischen Bedienungsrichtung verläuft, und durch einen in bezug auf das bewegliche Element zentrierten Kreis (21) begrenzt ist, der von diesem beweglichen Element eine Entfernung (d) von 20 mm hat, und dass die Köpfe (11, 12, 13, 14), welche Bewegungen der Lamellen in entgegengesetzten Richtungen steuern, beiderseits des beweglichen Elements (2b, 2b') angeordnet sind.

2. Vorrichtung (2) zum Aussenden von Steuerbefehlen für einen motorisch angetriebenen Rolladen (4) oder eine motorisch angetriebene Markise mit schwenkbaren Lamellen (5), mit Steuerknöpfen (11, 12, 123, 14) und mit einem beweglichen Steuerelement (2b; 2b'), das längs einer theoretischen Bedienungsrichtung (D1) in zwei Richtungen verstellbar ist, wobei diese Steuerknöpfe und dieses bewegliche Steuerelement auf einer ersten Seite (24) der Sendevorrichtung angeordnet sind, **dadurch gekennzeichnet, dass** die Knöpfe (11, 12, 13, 14) ausserhalb einer Ausschlusszone (A) angeordnet sind, welche durch zwei Geraden (C1, C2), die sich im Zentrum des beweglichen Elements schneiden und einen Winkel (α) von 50° bilden, dessen Winkelhalbierende parallel zur theoretischen Bedienungsrichtung verläuft, und durch einen Kreis (21 begrenzt ist, der in bezug auf das bewegliche Element zentriert ist und von diesem beweglichen Element einen Abstand (d) von 10 mm hat, und dass die Knöpfe (11, 12, 13, 14), welche Bewegungen der Lamellen in entgegengesetzten Richtungen steuern, beiderseits des beweglichen Elements angeordnet sind.

3. Vorrichtung (2) nach einem der vorangehenden Ansprüche, **dadurch gekennzeichnet, dass** sie in der Ausschlusszone wenigstens einen Anschlag (22) aufweist, der eine Ausstülpung auf der ersten Seite in der Nähe des beweglichen Elements bildet.

4. Vorrichtung (2) nach einem der vorangehenden Ansprüche, **dadurch gekennzeichnet, dass** sie vier Knöpfe aufweist, die symmetrisch in bezug auf die Projektion der theoretischen Bedienungsrichtung auf die erste Seite und in bezug auf die zu dieser Projektion senkrecht verlaufende und durch das Zentrum des beweglichen Elements gehende Gerade angeordnet sind.

5. Vorrichtung nach einem der vorangehenden Ansprüche, **dadurch gekennzeichnet, dass** sie einen elektrische Kontakt in einem Verschiebungsweg des beweglichen Elements in einer Richtung (D3) aufweist, die im wesentlichen senkrecht zur ersten Seite orientiert ist, und dass dieser Kontakt die Bewegung der Lamellen zu stoppen erlaubt.

6. Vorrichtung (2) nach einem der vorangehenden Ansprüche, **dadurch gekennzeichnet, dass** das bewegliche Element ein um eine Achse (D2) drehbares Rändelrad (2b) oder ein translatorisch verschiebbarer Läufer (2b') oder ein durch Drehung um eine Achse (D2') kippbarer Knopf (2b') ist.
